# EUROPÄISCHE PATENTSCHRIFT

(11) **EP 2 253 237 B1**
(45) Veröffentlichungstag und Bekanntmachung des Hinweises auf die Patenterteilung: **15.05.2013**
(21) Anmeldenummer: 10158330.0
(22) Anmeldetag: 30.03.2010
(51) Int. Cl.: A43B 7/36, A43B 13/12, A43B 13/18, A43B 7/32, A43B 7/14

(54) **Schuh, insbesondere Berufs- und Sicherheitsschuh**
Shoe, in particular work and safety shoe
Chaussure, notamment chaussure de travail et de sécurité

(30) Priorität: 20.05.2009 DE 202009007303 U
(43) Veröffentlichungstag der Anmeldung: 24.11.2010
(73) Patentinhaber: SCHÜRR-Schuhvertrieb GmbH, 95126 Scharzenbach/Saale (DE)
(72) Erfinder: Neuberger, Gerhard, 95158, Kirchenlamitz (DE)
(74) Vertreter: Isarpatent

(56) Entgegenhaltungen:
- DE-U1- 8 516 916
- DE-U1- 20 111 468
- GB-A- 558 340
- US-A- 2 712 099

## Beschreibung

Die Erfindung betrifft einen Schuh, insbesondere einen Berufs- und Sicherheitsschuh.

Es ist bekannt, im Fersenbereich von Schuhen sogenannte Absorberelemente einzusetzen, die eine Stoßdämpfung beim Gehen und Stehen bewirken und den beim Laufen auftretenden Stoß gegenüber den Fußgelenken und der Wirbelsäule mildern sollen. Derartige Absorberelemente bestehen aus einem im Wesentlichen flächigen Kunststoffgebilde, in dessen Inneren ein Gel aufgenommen ist, welches die eigentliche Stoßdämpfung bewirkt.

Aus dem Gebrauchsmuster DE 201 11 468.2 U 1 ist ein Schuh bekannt, bei dem im Fersenbereich in der Laufsohle ein Dämpfungselement und im Fersenbereich in der Brandsohle ein Absorberelement vorgesehen ist, wodurch im Fersenbereich des Schuhs eine gute Dämpfung entstehender Druckwerte erzeugt wird.

Die GB 558340 beschreibt einen Schuh mit einem Schaft und einer Sohle, bei dem eine Brandsohle vorgesehen ist, die im Fersenbereich und Ballenbereich Dämpfungselemente aus elektrisch leitendem Gummi aufweist, wobei im Fersenbereich in der Laufsohle ein Absorberelement vorgesehen ist, oberhalb welchem das in der Brandsohle befindliche Absorberelement angeordnet ist.

Der Erfindung liegt die Aufgabe zugrunde, einen Schuh, insbesondere einen Berufs- bzw. Sicherheitsschuh zu schaffen, der eine optimale Druckverteilung und Stoßdämpfung gewährleistet.

Diese Aufgabe wird erfindungsgemäß durch einen Schuh, insbesondere Berufs-und/oder Sicherheitsschuh, gelöst, mit einem Schaft und mit einer mit dem Schaft verbundenen Sohle aus antistatischem Material, mit einer am Schuh angeordneten Brandsohle, wobei in der Laufsohle im Fersenbereich ein Dämpfungselement eingelassen ist, welches aus einem elastischen Material besteht, wobei das Dämpfungselement mit seiner oberen Fläche im Wesentlichen zur Oberfläche der Laufsohle fluchtet, bei dem die Brandsohle im Fersenbereich mit einer Aussparung versehen ist und innerhalb dieser Aussparung ein Absorberelement aufnimmt, welches im Wesentlichen oberhalb des Dämpfungselementes angeordnet ist, wobei das Absorberelement fest mit der Brandsohle verbunden ist, und in der Brandsohle ein weiteres Absorberelement im Bereich des Fußballens ausgebildet ist, bei dem weiterhin auf der Brandsohle eine Decksohle angeordnet ist, die im Fersenbereich und im Fußballenbereich mit dämpfenden Bereichen versehen ist, welche eine bessere Dämpfung als in den übrigen Bereichen der Decksohle gewährleisten, wobei die Absorberelemente antistatische Eigenschaften aufweisen, so dass eine elektrische Leitung zwischen Decksohle und Laufsohle über den Fersenbereich und über den Ballenbereich erfolgt.

Weitere Ausgestaltungen der Erfindung ergeben sich aus den Unteransprüchen.

Die Erfindung schafft einen Schuh, bei dem im Fersenbereich drei Dämpfungselemente übereinanderliegend vorgesehen sind, die den im Fersenbereich entstehenden Druck dämpfen und somit nicht direkt an die Gelenke und die Wirbelsäule weitergeben. Der beim Gehen im Fersenbereich erzeugte Druck wird wirkungsvoll aufgefangen bzw. in großem Umfange absorbiert, wodurch der Bewegungsapparat des die Schuhe tragenden Menschen spürbar entlastet wird.

Bei dem erfindungsgemäßen Schuh ist zusätzlich zu dem Absorber- und Dämpfungselement im Fersenbereich in der Brandsohle im Bereich des Ballens ein Absorberelement vorgesehen, so dass dort auftretende Stöße während des Bewegungsablaufes aufgenommen werden. Neu ist auch, dass diese Gelteile aus einem leitfähigen antistatischen Polyurethan gefertigt werden.

Sowohl im Fersenbereich als auch im Ballenbereich der Decksohle sind dämpfende Abschnitte ausgebildet, so dass im Fersenbereich insgesamt vorzugsweise zueinander fluchtend, bzw. übereinanderliegend insgesamt drei druckdämpfende bzw. - absorbierende Elemente und im Ballenbereich zwei druckdämpfende bzw. - absorbierende Elemente angeordnet sind. Auf diese Weise wird erreicht, dass beim Abrollen des Fußes über den gesamten Bereich eine optimale Druckabsorption gewährleistet wird.

Der Schuh ist im Fersenbereich mit einem in die Laufsohle eingelassenen Dämpfungselement versehen, während die Brandsohle eine oberhalb dieses Dämpfungselementes befindliche Ausnehmung zur Aufnahme eines Absorberelementes aufweist.

Oberhalb der Brandsohle wird eine Decksohle verwendet, die aus einem elastischen Material, vorzugsweise Polyurethanschaum besteht und die mit den Dämpfungselementen im Fersen- und Ballenbereich versehen ist.

Im folgenden wird eine bevorzugte Ausführungsform des erfindungsgemäßen Schuhs anhand der Zeichnung zur Erläuterung weiterer Merkmale und Vorteile beschrieben. Es zeigen:
- Fig. 1: eine Draufsicht auf die Sohle eines Schuhs gemäß der Erfindung, und
- Fig. 2: eine Schnittansicht durch die Sohle gemäß Fig. 1.

Die Zeichnungen veranschaulichen lediglich den Sohlenbereich des Schuhs, d.h. ohne Schaft.

Wie sich aus Fig. 1 ergibt, hat die Sohle 1 einen vorzugsweise umlaufenden Rand 2, der dazu dient, den nicht dargestellten Schaft gegenüber der Sohle zu befestigen, beispielsweise zu verkleben oder auf andere Weise zu verbinden. Vorzugsweise werden derartige Schuhe derart hergestellt, dass der fertige Schaft in eine Form eingelegt und mit Polyurethanschaum zur Bildung der Sohle umspritzt wird.

Wie sich aus Fig. 1 ergibt, befindet sich in der mit 3 bezeichneten Brandsohle im Fersenbereich eine Öffnung 5, in die ein Absorberelement 6 im Wesentlichen bekannter Art eingesetzt ist. Die Brandsohle 3 ist im Fersenbereich ausgespart und die Aussparung 5 dazu dient, das Absorberelement 6 aufzunehmen. Das Absorberelement 6 wird gegenüber der Brandsohle 3 fixiert, vorzugsweise dadurch, dass ein am Absorberelement 6 umlaufender Rand 6a mit der Brandsohle vernäht wird.

Das Absorberelement 6 hat im wesentlichen flache Gestalt und ist vorzugsweise aus einem Material auf Polyurethan-Basis hergestellt, welches absorbierende Wirkung hat. Der umlaufende Rand 6a des Absorberelementes 6 besteht beispielsweise aus zwei miteinander verschweißten Lagen oder Schichten, von denen die eine die obere und die andere die untere Fläche des Absorberelementes definiert. Innerhalb des umlaufenden Randes 6a wird der das Gel, vorzugsweise auf Polyurethan-Basis aufnehmende Zwischenraum definiert.

Die Öffnung oder Aussparung 6 im Fersenbereich der Brandsohle 3 entspricht vorzugsweise im wesentlichen der Größe des Gel-Behältnisses, wobei die Dimensionierung des Absorberelementes 6 so gewählt ist, dass der umlaufende Rand seitlich über die Aussparung 5 hinwegsteht und ein leichtes Befestigen des Absorberelementes 6 gegenüber der Brandsohle 3 ermöglicht.

Die Brandsohle 3 wird im allgemeinen fest mit dem nicht dargestellten Schaft vernäht.

Gemäß der Erfindung ist die im Wesentlichen oder vorzugsweise aus Polyurethanschaum bestehende Laufsohle im Fersenbereich mit einem Dämpfungselement 9, das vorzugsweise aus Latex besteht, versehen, wie dies aus Fig. 2 hervorgeht, wobei das Dämpfungselement 9 und das Absorberelement 6 vorzugsweise im Wesentlichen gleiche Form haben und übereinanderliegend vorgesehen sind.

Das Dämpfungselement 9 ist mit seiner Oberfläche im wesentlichen fluchtend zur oberen Fläche der Laufsohle 10 ausgerichtet, infolgedessen zwischen dem Dämpfungselement 9 und dem Absorberelement 6 ein direkter Kontakt besteht. Das Dämpfungselement 9 wird vorzugsweise in die Laufsohle 10 eingegossen.

Weiterhin ist die Brandsohle 3 im Ballenbereich mit einem Absorberelement 7 ausgerüstet, welches an die Form eines Fußballens angepasst ist. Das Absorberelement hat ebenfalls einen umlaufenden Rand, wie in Bezug auf das Absorberelement 5 beschrieben ist, um das Absorberelement 7 gegenüber der Brandsohle 3 vorzugsweise durch Vernähen zu befestigten. Das Absorberelement 7 ist in einer Aussparung 7a angeordnet, die in der Brandsohle 3 ausgebildet ist und im Wesentlichen der Form des Absorberelementes 7 entspricht.

Oberhalb der Brandsohle 3 befindet sich eine Decksohle 12 (Fig. 2). Die Decksohle 12 besteht vorzugsweise ebenfalls aus einem elastischen Material, vorzugsweise PUR-Material, während das Dämpfungselement 9 vorzugsweise aus Latex besteht.

Im Falle des Einsatzes einer Decksohle 12 aus einem PUR-Material trägt dieses Material zu einer weiteren Stoßdämpfung im Fersenbereich bei, wodurch eine dreifache Dämpfung der im Fersenbereich entstehenden Stöße bzw. Druckwerte erreicht wird.

Gemäß der Erfindung ist die Decksohle 12 sowohl im Fersenbereich als auch im Ballenbereich mit einem zusätzlichen Abschnitt vergleichbar hoher Dämpfungseigenschaft versehen, im Vergleich zu den umliegenden Abschnitten der Decksohle, wodurch im Fersenbereich eine Dreifachdämpfung und im Ballenbereich eine Zweifachdämpfung hervorgerufen wird. Diese Dämpfungsabschnitte im Fersen- und Ballenbereich, die in Fig. 2 mit 12a und 12a bezeichnet sind, sind hinsichtlich ihrer Erstreckung an die Formgebung der Absorberelemente in der Brandsohle 3 angepasst, müssen aber nicht identische Größe haben, wie die Absorberelemente 6 und 7 in der Brandsohle 3.

Die Dämpfungselemente 12a, 12b in der Decksohle 12 werden vorzugsweise durch Einmischung zusätzlichen Materials in das elastische Material der Decksohle 12 gebildet, um in deren Bereichen eine bessere Dämpfung als in den übrigen Bereichen der Decksohle 12 zu gewährleisten.

Gemäß der Erfindung sind die Absorberelemente 6, 7 von antistatischer Eigenschaft, so dass eine elektrische Leitung zwischen Deck-und Laufsohle sowohl über den Fersenbereich als auch über den Ballenbereich gewährleistet ist. Damit können derartige Schuhe auch ohne Weiteres in Krankenhäusern eingesetzt werden. Damit bieten diese Schuhe eine konstante Antistatik vorzugsweise für die Elektronik- und Halbleiterindustrie (ESD-Bereiche) und gewährleisten damit sowohl eine sehr gute Dämpfung als auch eine stabile Antistatik, vor allem für die ESD-Bereiche, d. h. einen Durchgangswiderstand von 7,5 · 10⁵ Ohm bis 3,5 · 10⁷ Ohm.

Das feste Einbringen des Absorberelementes 6 in die Brandsohle 3 hat weiterhin zum Vorteil, dass ein Verrutschen des Dämpfungselementes 6 wirksam verhindert wird und auch durch orthopädische Einlegesohlen die Dämpfungselemente erhalten bleiben.

Das Dämpfungselement 9, vorzugsweise aus Latex, wird erfindungsgemäß während des Gießens der Laufsohle 10 in die Laufsohle eingegossen und besteht vorzugsweise aus leitfähigem Latex.

Die Laufsohle 10 besteht vorzugsweise aus einem antistatischem Material, vorzugsweise besteht die Laufsohle aus Polyurethanschaum.

## Patentansprüche

1. Schuh, insbesondere Berufs- und/oder Sicherheitsschuh,
mit einem Schaft und mit einer mit dem Schaft verbundenen Sohle aus antistatischem Material,
mit einer am Schuh angeordneten Brandsohle (3),
wobei in der Laufsohle (10) im Fersenbereich ein Dämpfungselement (9) eingelassen ist, welches aus einem elastischen Material besteht,
wobei das Dämpfungselement (9) mit seiner oberen Fläche im wesentlichen zur Oberfläche der Laufsohle (10) fluchtet,
bei dem die Brandsohle (3) im Fersenbereich mit einer Aussparung (5) versehen ist und innerhalb dieser Aussparung (5) ein Absorberelement (6) aufnimmt, welches im wesentlichen oberhalb des Dämpfungselementes (9) angeordnet ist,
wobei das Absorberelement (6) fest mit der Brandsohle (3) verbunden ist, und in der Brandsohle (3) ein weiteres Absorberelement (7) im Bereich des Fußballens ausgebildet ist,
**dadurch gekennzeichnet, dass** auf der Brandsohle (3) eine Decksohle (12) angeordnet ist, die im Fersenbereich und im Fußballenbereich mit dämpfenden Bereichen (12a, 12b) versehen ist, welche eine bessere Dämpfung als in den übrigen Bereichen der Decksohle (12) gewährleisten, wobei die Absorberelemente (6, 7) antistatische Eigenschaft aufweisen, so dass eine elektrische Leitung zwischen Decksohle (12) und Laufsohle (10) über den Fersenbereich und über den Ballenbereich erfolgt.

2. Schuh nach Anspruch 1,
**dadurch gekennzeichnet, dass** die Laufsohle (10) aus Polyurethanschaum besteht.

3. Schuh nach Anspruch 1 oder 2,
**dadurch gekennzeichnet, dass** das in der Laufsohle (10) in ihrem Fersenbereich eingelassene Dämpfungselement (9) aus Latex besteht.

4. Schuh nach einem der Ansprüche 1 bis 3,
**dadurch gekennzeichnet, dass** das Absorberelement (6) aus einem Gel auf Polyurethan-Basis besteht.

5. Schuh nach einem der Ansprüche 1 bis 4,
**dadurch gekennzeichnet, dass** die Brandsohle (3) im Bereich des weiteren Absorberelements (7) eine Aussparung (7a) zur Aufnahme des Absorberelements (7) aufweist.

6. Schuh nach einem der Ansprüche 1 bis 5,
**dadurch gekennzeichnet, dass** die Absorberelemente (6, 7) einen umlaufenden Rand aufweisen, der mit der Brandsohle (3) fest verbunden, vorzugsweise vernäht ist.

7. Schuh nach einem der vorangehenden Ansprüche,
**dadurch gekennzeichnet, dass** die Decksohle (12) aus PUR-Schaum besteht.

8. Schuh nach wenigstens einem der vorangehenden Ansprüche,
**dadurch gekennzeichnet, dass** das Dämpfungselement (9) im Fersenbereich der Laufsohle (10) in die Laufsohle (10) eingegossen ist.

9. Schuh nach einem der Ansprüche 1 bis 8,
**dadurch gekennzeichnet, dass** das Dämpfungselement (9) aus elektrisch leitfähigem Latex besteht.

## Claims

1. Shoe, in particular a work shoe and/or safety shoe, comprising an upper and a sole which is connected to the upper and consists of antistatic material,
comprising an insole (3) arranged on the shoe,
a damping element (9), which consists of a resilient material, being introduced into the outsole (10) in the heel region,
the upper face of the damping element (9) being substantially flush with the surface of the outsole (10), the insole (3) being provided with a recess (5) in the heel region and receiving an absorber element (6), which is arranged substantially above the damping element (9), in this recess (5),
the absorber element (6) being rigidly connected to the insole (3), and a further absorber element (7) being formed in the insole (3) in the region of the ball of the foot,
**characterised in that** an inner sock (12) is arranged on the insole (3), and is provided with damping regions (12a, 12b) in the heel region and the region of the ball of the foot, which ensure better damping than in the remaining regions of the inner sock (12), the absorber elements (6, 7) having antistatic properties in such a way that electrical conductivity is provided between the inner sock (12) and the outsole (10) via the heel region and the ball region.

2. Shoe according to claim 1,
**characterised in that** the outsole (10) consists of polyurethane foam.

3. Shoe according to either claim 1 or claim 2,
**characterised in that** the damping element (9), which is introduced into the outsole (10) in the heel region thereof, consists of latex.

4. Shoe according to any one of claims 1 to 3,
**characterised in that** the absorber element (6) consists of a polyurethane-based gel.

5. Shoe according to any one of claims 1 to 4,
**characterised in that** the insole (3) comprises a recess (7a) in the region of the further absorber element (7), for receiving the absorber element (7).

6. Shoe according to any one of claims 1 to 5,
**characterised in that** the absorber elements (6, 7) comprise a peripheral edge which is rigidly connected, preferably sewn, to the insole (3).

7. Shoe according to at least one of the preceding claims,
**characterised in that** the inner sock (12) consists of polyurethane foam.

8. Shoe according to at least one of the preceding claims,
**characterised in that** the damping element (9) is injection-moulded into the outsole (10) in the heel region of the outsole (10).

9. Shoe according to any one of claims 1 to 8,
**characterised in that** the damping element (9) consists of electrically conductive latex.

## Revendications

1. Chaussure, en particulier chaussure de travail et/ou de sécurité,
comportant une tige et une semelle en matériau antistatique raccordée avec la tige,
comportant une semelle intérieure (3) disposée au niveau de la chaussure,
un élément amortisseur (9), qui est constitué d'un matériau élastique, étant introduit dans la semelle d'usure (10) dans la zone de talon,
l'élément amortisseur (9) étant aligné avec sa surface supérieure essentiellement à la surface de la semelle d'usure (10),
dans laquelle la semelle intérieure (3) est pourvue d'un évidement (5) dans la zone de talon et reçoit à l'intérieur de cet évidement (5) un élément absorbant (6) qui est disposé essentiellement au-dessus de l'élément amortisseur (9),
l'élément absorbant (6) étant raccordé de manière fixe avec la semelle intérieure (3), et un autre élément absorbant (7) étant agencé dans la zone de plante du pied dans la semelle intérieure (3),
**caractérisée par le fait qu'**une semelle de revêtement (12), qui est pourvue dans la zone de talon et dans la zone de plante de zones d'amortissement (12a, 12b) garantissant un meilleur amortissement que dans les autres zones de la semelle de revêtement (12), est disposée sur la semelle intérieure (3),
les éléments absorbants (6, 7) présentant une propriété antistatique, de telle sorte qu'une conduction électrique entre la semelle de revêtement (12) et la semelle d'usure (10) a lieu via la zone de talon et via la zone de plante.

2. Chaussure selon la revendication 1, **caractérisée par le fait que** la semelle d'usure (10) est constituée de mousse polyuréthane.

3. Chaussure selon la revendication 1 ou 2, **caractérisée par le fait que** l'élément amortisseur (9) introduit dans la semelle intérieure (10) dans sa zone de talon est constitué de latex.

4. Chaussure selon l'une des revendications 1 à 3, **caractérisée par le fait que** l'élément absorbant (6) est constitué d'un gel à base de polyuréthane.

5. Chaussure selon l'une des revendications 1 à 4, **caractérisée par le fait que** la semelle intérieure (3) présente dans la zone de l'autre élément absorbant (7) un évidement (7a) pour recevoir l'élément absorbant (7).

6. Chaussure selon l'une des revendications 1 à 5, **caractérisée par le fait que** les éléments absorbants (6, 7) présentent un bord périphérique, qui est raccordé de manière fixe avec la semelle intérieure (3), préférentiellement cousu.

7. Chaussure selon l'une des revendications précédentes, **caractérisée par le fait que** la semelle de recouvrement (12) est constituée de mousse polyuréthane.

8. Chaussure selon au moins l'une des revendications précédentes, **caractérisée par le fait que** l'élément amortisseur (9) est coulé dans la semelle d'usure (10) dans la zone de talon de la semelle d'usure (10).

9. Chaussure selon l'une des revendications 1 à 8, **caractérisée par le fait que** l'élément amortisseur (9) est constitué de latex conducteur d'électricité.
